# EUROPÄISCHE PATENTSCHRIFT

(11) **EP 2 754 787 B1**
(45) Veröffentlichungstag und Bekanntmachung des Hinweises auf die Patenterteilung: **03.10.2018**
(21) Anmeldenummer: 14150814.3
(22) Anmeldetag: 10.01.2014
(51) Int. Cl.: E05B 9/00, E05B 9/08, E05B 63/00, E05C 7/04, E05B 63/24, E05B 65/10

(54) **Einsteckschloss für eine Tür eines Gebäudes**
Mortise lock for a door of a building
Serrure à mortaiser pour la porte d'un bâtiment

(30) Priorität: 11.01.2013 DE 102013000283
(43) Veröffentlichungstag der Anmeldung: 16.07.2014
(73) Patentinhaber: ASSA ABLOY Sicherheitstechnik GmbH, 72458 Albstadt (DE)
(72) Erfinder: van Daalen, Matthijs Gerard, 8043WL Zwolle (NL)
(74) Vertreter: Louis Pöhlau Lohrentz

(56) Entgegenhaltungen:
- DE-U1- 8 803 303
- DE-U1-202010 003 097
- NL-C2- 1 030 433
- US-A- 2 781 219
- US-A- 2 790 667
- US-A- 2 798 754

## Beschreibung

Die Erfindung betrifft ein Einsteckschloss für eine Tür eines Gebäudes. Bei der Tür kann es sich um eine einflügelige oder eine zweiflügelige Tür handeln. Die Tür weist einen ortsfesten Türrahmen und mindestens einen darin drehbar gelagerten Türflügel auf. Der drehbar gelagerte Türflügel ist vorzugsweise als Anschlagdrehflügel ausgebildet.

Das Einsteckschloss umfasst einen Schlosskasten mit darin gelagerter Schlossmechanik mit einer Schlossnuss zum Anschluss einer Betätigungshandhabe. Ferner umfasst das Einsteckschloss ein Stulpblech, das den Schlosskasten an seiner Stirnseite abschließt. Zur Befestigung des Schlosskastens im Türflügel weist das Stulpblech einen nach oben hin den Schlosskasten überragenden oberen Stulpblechabschnitt und einen den Schlosskasten nach unten hin überragenden unteren Stulpblechabschnitt auf. Der obere Stulpblechabschnitt und der untere Stulpblechabschnitt weisen jeweils eine Schlosskastenbefestigungseinrichtung auf.

Bei bekannten derartigen Einsteckschlössern wird die Schlosskastenbefestigungseinrichtung durch eine Befestigungsschraube gebildet, die durch ein Durchgangsloch im oberen Stulpblechabschnitt bzw. im unteren Stulpblechabschnitt hindurchgesteckt in die Stirnseite des Türflügels eingeschraubt ist. Mit dieser Verschraubung des Schlosskastens im Türflügel folgt eine feste Positionierung des Einsteckschlosses im Türflügel. Eine Justierung durch Verstellbarkeit der Position des Einsteckschlosses im Türflügel ist bei diesen bekannten Schlössern nicht vorgesehen. Lediglich eine Positionsverstellung des im ortsfesten Türrahmen montierten Schließblechs ist zur Justierung vorgesehen.
Bei zweiflügeligen Türen, bei denen im Aktivflügel ein Aktivflügelschloss und im Passivflügel ein Passivflügelschloss montiert wird, ist es bislang erforderlich, die beiden Schlösser positionsgenau aufeinander abgestimmt im Aktivflügel beziehungsweise im Passivflügel zu montieren. Eine nachträgliche Justierung ist in der Praxis bislang lediglich durch eine Justierung der Türflügel, das heißt durch eine Justierung des Aktivflügels relativ zum Passivflügel möglich.

Die DE 20 2010 003 097 U1 beschreibt ein Einsteckschloss mit einer Adaptionseinrichtung, um das Einsteckschloss in bestimmte unterschiedliche Profiltypen montieren zu können.

Die US 2,781,219 und US 2,790,667 beschreiben Schließbleche, die justierbar sind.

Der Erfindung liegt die Aufgabe zugrunde, ein Einsteckschloss für eine Tür so auszubilden, dass eine Justierung auch beim Einsatz in zweiflügeligen Türen ohne weiteres möglich wird.

Diese Aufgabe löst die Erfindung mit dem Gegenstand des Patentanspruchs 1.

Bei dieser Lösung ist wesentlich, dass das Einsteckschloss in dem Türflügel in Querrichtung, d.h. senkrecht zur Türflügelebene justierbar ist, und dass in dem unteren Stulpblechabschnitt und/oder in dem oberen Stulpblechabschnitt ein Befestigungsfenster ausgebildet ist, in das ein Befestigungselement in Querrichtung zum Schlosskasten, das heißt senkrecht zur Türflügelebene, variabel positionierbar so einsetzbar ist, dass ein Befestigungsrand des Befestigungselements mit einem Befestigungsrand des Befestigungsfensters formschlüssig und/oder kraftschlüssig zusammenwirkt und dabei das Befestigungselement durch eine in die Stirnseite des Flügels einschraubbare Befestigungsschraube fixierbar ist. Das Befestigungselement wird also durch die Befestigungsschraube in dem Türflügel verschraubt. Die Position des Befestigungselements in dem Befestigungsfenster ist vor dem Einsetzen und Verschrauben des Befestigungselements in Querrichtung, das heißt senkrecht zur Flügelebene wählbar, indem der Befestigungsrand des Befestigungsfensters länger ist als der Befestigungsrand des Befestigungselements und somit das Befestigungselement entlang dem Befestigungsrand des Befestigungsfensters in unterschiedlicher Position positioniert werden kann. Der Befestigungsrand des Befestigungselements wirkt mit dem Befestigungsrand des Befestigungsfensters formschlüssig und/oder kraftschlüssig zusammen, wenn das Befestigungselement über die Befestigungsschraube durch Einschrauben der Befestigungsschraube in der Stirnseite des Türflügels durch Anziehen fixiert ist. Die miteinander zusammenwirkenden Befestigungsränder von Befestigungselement und Befestigungsfenster sind vorzugsweise entsprechend komplementär, um einen Formschluss bzw. einen Kraftschluss, z. B. Reibschluss zu bilden. Es kann hierfür vorgesehen sein, dass der Befestigungsrand des Befestigungsfensters und/oder der Befestigungsrand des Befestigungselements eine Struktur mit Erhebungen und Vertiefungen und/oder eine Rillenstruktur und/oder eine Zahnstruktur und/oder eine Wellenstruktur aufweisen bzw. aufweist.

Bevorzugte Ausführungen sehen zur Fixierung des Befestigungselements über die Befestigungsschraube vor, dass das Befestigungselement eine Ausnehmung oder ein Durchgangsloch aufweist, durch die bzw. durch das die Befestigungsschraube hindurch greift, wobei in der Fixierungsposition der Kopf der Befestigungsschraube auf der Oberseite des Befestigungselements abgestützt ist.

Eine einfache Handhabung bei der Verstellung mit ausreichend Verstellbereich ergibt sich bei Ausführungen, die vorsehen, dass mindestens ein Abschnitt eines entlang der Querrichtung sich erstreckenden Randbereichs des Befestigungsfensters als Befestigungsrand des Befestigungsfensters ausgebildet ist. Besonders bevorzugte Ausführungen sehen vor, dass zwei entlang der Querrichtung sich erstreckende gegenüberliegende Randbereiche des Befestigungsfensters als Befestigungsränder des Befestigungsfensters ausgebildet sind.

Der Befestigungsrand an dem Befestigungselement kann bei bevorzugten Ausführungen so ausgebildet sein, dass mindestens ein Abschnitt eines entlang der Querrichtung sich erstreckenden Randbereichs des Befestigungselements als Befestigungsrand des Befestigungselements ausgebildet ist. Bei bevorzugten Ausführungen ist vorgesehen, dass zwei entlang der Querrichtung sich erstreckende gegenüberliegende Randbereiche des Befestigungselements als Befestigungsränder des Befestigungselements ausgebildet sind. Bei diesen Ausführungen ist besonders vorteilhaft, wenn an dem Befestigungsfenster zwei entlang der Querrichtung sich erstreckende gegenüberliegende Randbereiche des Befestigungsfensters als Befestigungsränder des Befestigungsfensters ausgebildet sind.

Eine besonders günstige Handhabung bei der Justierung und gleichzeitig sichere Befestigung ergibt sich bei Ausführungen, die vorsehen, dass der Befestigungsrand des Befestigungsfensters an einer Stirnseite eines Innenrands und/oder auf der Oberseite im Bereich eines Innenrands des Befestigungsfensters ausgebildet ist.

Was die Gestaltung des Befestigungsrands des Befestigungselements betrifft, sehen bevorzugte Ausführungen vor, dass der Befestigungsrand des Befestigungselements an einer Stirnseite eines Außenrands des Befestigungselements ausgebildet ist. Diese Ausführungen können vorzugsweise mit dem Befestigungsrand des Befestigungsfensters an der Stirnseite des Innenrands des Befestigungsfensters zusammenwirken. Wenn der Befestigungsrand des Befestigungsfensters alternativ oder zusätzlich auf der Oberseite im Bereich des Innenrands des Befestigungsfensters ausgebildet ist, ist es besonders vorteilhaft, wenn der Befestigungsrand des Befestigungselements auf der Unterseite im Bereich eines Außenrands des Befestigungselements ausgebildet ist.

Eine vorteilhafte Handhabung bei der Positionseinstellung und Fixierung ergibt sich bei Ausführungen, die vorsehen, dass das Befestigungsfenster quadratisch oder rechteckigen Öffnungsquerschnitt aufweist. Was die Ausgestaltung des Befestigungselements betrifft, ergeben sich Vorteile, wenn das Befestigungselement einen plattenförmigen Körper mit quadratischem oder rechteckigem Grundriss aufweist und, wenn der Befestigungsrand beziehungsweise die Befestigungsränder des Befestigungselements im Bereich des Außenrands und/oder der Unterseite des plattenförmigen Körpers ausgebildet sind.

Besondere Vorteile ergeben sich mit Ausführungen, bei denen die Tür als zweiflügelige Tür mit einem Passivflügel und einem Aktivflügel ausgebildet ist.

Das Einsteckschloss kann als ein Passivflügelschloss ausgebildet sein, das in dem Passivflügel montierbar ist und mit einem in dem Aktivflügel montierbaren Aktivflügelschloss zusammenwirkt. Das Passivflügelschloss kann in dem Passivflügel so justierbar montiert werden, dass die Position des Passivflügelschlosses auf die Position des Aktivflügelschlosses abgestimmt werden kann.

Das Passivflügelschloss kann eine Schlossfallenaufnahmeausnehmung zur Aufnahme einer Schlossfalle des Aktivflügelschlosses aufweisen. Das Passivflügelschloss kann alternativ oder zusätzlich auch eine Riegelaufnahmeausnehmung zur Aufnahme eines Riegels des Aktivflügelschlosses aufweisen. Es kann hierbei vorgesehen sein, dass der Schlossfallenaufnahmeausnehmung und/oder der Riegelaufnahmeausnehmung ein Schlossfallenausheber bzw. ein Riegelausheber zugeordnet ist. Die Betätigung des Schlossfallenaushebers beziehungsweise des Riegelaushebers kann durch die Schlossmechanik des Passivflügelschlosses über eine an der Schlossmechanik anschließbare Betätigungshandhabe erfolgen. Die Betätigungshandhabe kann über eine im Schlossgehäuse des Passivflügelschlosses ausgebildete Schlossnuss erfolgen. Die Betätigungshandhabe kann als Druckstange oder als Griffstange ausgebildet sein. Die Druckstange kann horizontal am Passivflügel ausgerichtet senkrecht zur Türflügelebene bewegbar gelagert sein. Die Griffstange kann über eine am Passivflügel horizontal angeordnete Schwenkachse am Passivflügel schwenkbar angeordnet sein.

Das Einsteckschloss kann zusätzlich oder alternativ auch als Aktivflügelschloss ausgebildet sein, das in dem Aktivflügel der zweiflügeligen Tür montierbar ist. Das Einsteckschloss kann aber auch als Aktivflügelschloss einer einflügeligen Tür ausgebildet sein. Auch bei einflügeligen Türen ist es von Vorteil, wenn das Einsteckschloss in dem Türflügel in Querrichtung, das heißt senkrecht zur Türflügelebene justierbar ist. Die Justierbarkeit des Einsteckschlosses kann zusätzlich oder alternativ zu einem justierbaren Schließblech im ortsfesten Türrahmen vorgesehen sein. Besondere Vorteile ergeben sich jedoch bei Ausführungen des Einsteckschlosses als Passivflügelschloss in zweiflügeligen Türen.

Im Folgenden werden bevorzugte Ausführungsbeispiele anhand von Figuren beschrieben. Dabei zeigen
Figur 1
   eine Frontansicht einer zweiflügeligen Tür mit einem Aktivflügel mit Aktivflügelschloss und einem Passivflügel mit Passivflügelschloss;
Figur 2
   einen Ausschnitt des Aktivflügels im Bereich des Aktivflügelschlosses in Figur 1;
Figur 2a
   eine Stirnansicht in Figur 2;
Figur 3
   einen Ausschnitt des Passivflügels im Bereich des Passivflügelschlosses in Figur 1;
Figur 3a
   eine Stirnansicht in Figur 3;
Figur 3b
   einen Ausschnitt im Bereich der Befestigungseinrichtung in Figur 3a;
Figur 3c
   eine Einzelansicht des Befestigungsfensters im Stulpblech in Figur 3b;
Figur 3d
   Eine Einzelansicht des Befestigungselements in Figur 3b.

Die in den Figuren dargestellte zweiflügelige Tür weist einen Aktivflügel 1 und einen Passivflügel 2 auf, die jeweils in Bändern 3 in einem ortsfesten Türrahmen 4 drehbar gelagert sind. Die Flügel 1,2 sind als Anschlagdrehflügel ausgebildet.

In dem Aktivflügel 1 ist ein Aktivflügelschloss 10 montiert. Im Folgenden sei verwiesen auf die Figuren 2 und 2a, die das Aktivflügelschloss 10 näher zeigen. Das Aktivflügelschloss 10 ist als Einsteckschloss ausgebildet. Es weist einen Schlosskasten 11 auf, in dem die Schlossmechanik mit einer Schlossfalle 11b und einem Riegel 11c gelagert ist. Der Schlosskasten 11 ist stirnseitig durch ein Stulpblech 12 verschlossen. Figur 2 zeigt das Aktivflügelschloss 10 in seiner montierten Stellung. Der Schlosskasten 11 ist in dem Aktivflügel 1 in einer Einstecktasche angeordnet. Das Stulpblech 12 liegt auf der Stirnseite des Aktivflügels 1 auf und ist über Befestigungsschrauben 15, welche Befestigungslöcher 15a in einem oberen Stulpblechabschnitt 12o und in einem unteren Stulpblechabschnitt 12u durchgreifen, im Aktivflügel 1 verschraubt. Der Schlosskasten 11 weist eine Schlossnuss 11a auf, an der eine Betätigungshandhabe 19 angeschlossen ist. Die Betätigungshandhabe 19 ist in dem dargestellten Fall als Druckstange ausgebildet, die horizontal ausgerichtet auf der Frontseite des Aktivflügels 1 gelagert ist. Bei Betätigung der Druckstange 19 wird die Schlossfalle 11b und der Riegel 11c in den Schlosskasten 11 eingefahren. Die in dem Schlosskasten 11 gelagerte Schlossmechanik weist ein Getriebe auf, über das die Schlossfalle 11b und der Riegel 11c mit der Schlossnuss 11a verbunden sind.

In dem Passivflügel 2 ist ein Passivflügelschloss 20 montiert. Das Passivflügelschloss 20 wirkt mit dem im Aktivflügel 1 montierten Aktivflügelschloss 10 zusammen. Im Folgenden sei auf die Figuren 3a ,3b, 3c und 3d verwiesen, in denen das Passivflügelschloss 20 näher gezeigt ist. Das Passivflügelschloss 20 ist ebenfalls als Einsteckschloss ausgebildet. Es weist einen Schlosskasten 21 auf, in dem die Schlossmechanik des Passivflügelschlosses 20 gelagert ist. Wesentlich ist, dass der Schlosskasten 21 des Passivflügelschlosses 20 eine Schlossfallenaufnahmeausnehmung 21b aufweist, in die bei geschlossener zweiflügeliger Tür die ausgefahrene Schlossfalle 21b des Aktivflügelschlosses 10 eingreift. Ferner weist der Passivflügelschlosskasten 21 in dem dargestellten Fall noch eine Riegelaufnahmeausnehmung 21c auf, in die bei geschlossener zweiflügeliger Tür der ausgefahrene Riegel 11c des Aktivflügelschlosses 10 eingreift. Die Schlossmechanik des Passivflügelschlosses 20, die in dem Schlosskasten 21 gelagert ist, weist einen der Schlossfallenaufnahmeausnehmung 21b zugeordneten Ausheber 210b auf, bei dessen Betätigung die in der Schließstellung der zweiflügeligen Tür eingreifende Schlossfalle 21b aus dem Passivflügelschlosskasten 21 herausgedrückt und dabei in den Schlosskasten 11 des Aktivflügelschlosses 10 zurückgefahren wird. Ferner weist die Schlossmechanik des Passivflügelschlosses 20 noch einen der Riegelaufnahmeausnehmung 21c zugeordneten Ausheber 210c auf, bei dessen Betätigung der in der Schließstellung der zweiflügeligen Tür eingefahrenen Riegel 21c aus dem Passivflügelschlosskasten 21 herausgedrückt und dabei in den Schlosskasten 11 des Aktivflügelschlosses 10 zurückgefahren wird. An die Schlossmechanik sind ferner Riegelstangen 5 angeschlossen, die als obere Riegelstange über den Schlosskasten 21 und als untere Riegelstange unter den Schlosskasten 21 sich vertikal erstrecken unter Verriegelungseingriff im oberen Rahmen 4 bzw. Boden 6.

Zur Betätigung der Schlossmechanik des Passivflügelschlosses 20, das heißt zur Betätigung der Ausheber 210b und 210c ist eine Betätigungshandhabe 29 an einer Nuss 21a des Schlosskastens 21 angeschlossen. In dem dargestellten Fall ist die Betätigungshandhabe 29 eine Druckstange, die in entsprechender Weise wie die Druckstange 19 des Aktivflügelschlosses 1 horizontal an der Frontseite des Passivflügels 2 montiert ist.

Zur Befestigung des Passivflügelschlosses 20 im Passivflügel 2 dienen die Befestigungseinrichtungen 25,25, die eine Querverstellung des Schlosskastens 21 im Türflügel 2 gewährleisten, das heißt eine Justierung der Position des Einsteckschlosses 20 in Richtung senkrecht zur Türflügelebene ermöglichen. Hierfür ist in dem oberen Stulpblechabschnitt 22o, der über den Schlosskasten 21 hinausragt, ein Befestigungsfenster 25a vorgesehen. In dem Befestigungsfenster ist ein Befestigungselement 25e eingesetzt. Das Befestigungsfenster 25a weist im dargestellten Fall rechteckigen Öffnungsquerschnitt auf. Das Befestigungselement 25e hat einen plattenförmigen Körper 25ep, der in das Befestigungsfenster 25a eingesetzt wird. Der plattenförmige Körper 25ep weist rechteckigen Grundriss auf. Die Kantenlängen des Befestigungsfensters 25a und des plattenförmigen Körpers 25ep sind so bemessen, dass der plattenförmige Körper 25ep in das Befestigungsfenster 25a einsetzbar ist, wobei die senkrecht zur Querrichtung, das heißt senkrecht zur Flügelebene sich erstreckende Kantenlänge des plattenförmigen Körpers 25ep geringfügig kleiner als die entsprechend gerichtete Kantenlänge des Befestigungsfensters 25a. Die Kantenlänge in Querrichtung ist bei dem plattenförmigen Körper 25ep deutlich geringer als die entsprechend gerichtete Kantenlänge des Befestigungsfensters 25a, so dass eine in Querrichtung gerichtete Positionsverstellung des Befestigungselements 25e im Befestigungsfenster 25a möglich ist.

Zur Befestigung des Befestigungselements 25e in dem Türflügel 2 ist eine Befestigungsschraube 25s vorgesehen, die durch ein Durchgangsloch des plattenförmigen Körpers 25ep hindurchgreift und sich mit ihrem Schraubenkopf auf der Oberseite des plattenförmigen Körpers 25ep abstützt, wenn das Gewindeende der Befestigungsschraube 25s in der Stirnseite des Türflügels 2 eingeschraubt ist. Das Befestigungselement 25e greift in der Befestigungsstellung mit seinem äußeren in Querrichtung sich erstreckenden Befestigungsrand 25ef in einen komplementären Befestigungsrand 25af des Befestigungsfensters 25a formschlüssig ein. Das Befestigungselement 25e weist hierfür an seinen beiden gegenüberliegenden kurzen Außenkanten, die sich in Querrichtung erstrecken, eine Rillenstruktur auf, die den Befestigungsrand 25ef des Befestigungselements bilden. In entsprechender Weise weist das Befestigungsfenster 25a an seinen in Querrichtung sich erstreckenden gegenüberliegenden Innenkanten eine komplementäre Rillenstruktur auf, die die Befestigungsränder 25af des Befestigungsfensters 25a bilden. Durch den komplementären Eingriff der Befestigungsränder 25ef, 25af erfolgt bei angezogener Befestigungsschraube 25s eine Fixierung des Befestigungselements in dem Befestigungsfenster 25a in der jeweils eingestellten Position.

### Bezugszeichenliste

- 1: Aktivflügel
- 2: Passivflügel
- 3: Türband
- 4: ortsfester Türrahmen
- 5: Riegelstange
- 6: Boden
- 10: Aktivflügelschloss
- 11: Schlosskasten
- 11a: Schlossnuss
- 11b: Schlossfalle
- 11c: Riegel
- 12: Stulpblech
- 12u: unterer Stulpblechabschnitt
- 12o: oberer Stulpblechabschnitt
- 15: Schlosskastenbefestigungsschraube
- 15a: Befestigungsloch
- 19: Betätigungshandhabe
- 20: Passivlfügelschloss
- 21: Schlosskasten
- 21a: Schlossnuss
- 21b: Schlossfallenaufnahmeausnehmung
- 210b: Ausheber
- 21c: Riegelaufnahmeausnehmung
- 210c: Ausheber
- 22: Stulpblech
- 22u: unterer Stulpblechabschnitt
- 22o: oberer Stulpblechabschnitt
- 25: Schlosskastenbefestigungseinrichtung
- 25a: Befestigungsfenster
- 25af: Befestigungsrand
- 25e: Befestigungselement
- 25ep: plattenförmiger Körper des Befestigungselements
- 25s: Befestigungsschraube
- 25ef: Befestigungsrand
- 29: Betätigungshandhabe

## Patentansprüche

1. Einsteckschloss für eine Tür eines Gebäudes mit einem ortsfesten Türrahmen (4) und mindestens einem darin drehbar gelagerten Türflügel (1,2), wobei das Einsteckschloss im Türflügel montierbar ist, wobei das Einsteckschloss (20) umfasst:
- einen Schlosskasten (21) mit darin gelagerter Schlossmechanik mit einer Schlossnuss (21a) zum Anschluss einer Betätigungshandhabe (29),
- ein Stulpblech (22), das den Schlosskasten (21) an seiner Stirnseite abschließt und das einen den Schlosskasten (21) nach oben hin überragenden oberen Stulpblechabschnitt (22o) mit einer Schlosskastenbefestigungseinrichtung (25) und einen den Schlosskasten nach unten hin überragenden unteren Stulpblechabschnitt (22u) mit einer Schlosskastenbefestigungseinrichtung (25) aufweist,
**dadurch gekennzeichnet,**
**dass** das Einsteckschloss in dem Türflügel in Querrichtung, d.h. senkrecht zur Türflügelebene justierbar ist, indem vorgesehen ist, dass in dem unteren Stulpblechabschnitt (22u) und/oder in dem oberen Stulpblechabschnitt (22o) ein Befestigungsfenster (25a) ausgebildet ist, in das ein Befestigungselement (25e) in Querrichtung zum Schlosskasten, das heißt senkrecht zur Türflügelebene variabel positionierbar so einsetzbar ist, dass ein Befestigungsrand (25ef) des Befestigungselements (25e) mit einem Befestigungsrand (25af) des Befestigungsfensters (25a) formschlüssig und/oder kraftschlüssig zusammenwirkt und dabei das Befestigungselement (25e) durch eine in die Stirnseite des Flügels einschraubbare Befestigungsschraube (25s) fixierbar ist.

2. Einsteckschloss nach Anspruch 1,
**dadurch gekennzeichnet,**
**dass** das Befestigungselement (25e) eine Ausnehmung oder ein Durchgangsloch aufweist, durch die bzw. durch das die Befestigungsschraube (25s) hindurchgreift, wobei in der Fixierungsposition der Kopf der Befestigungsschraube (25s) auf der Oberseite des Befestigungselements (25e) abgestützt ist.

3. Einsteckschloss nach einem der vorangehenden Ansprüche,
**dadurch gekennzeichnet,**
**dass** mindestens ein Abschnitt eines entlang der Querrichtung sich erstreckenden Randbereichs des Befestigungsfensters (25a) als Befestigungsrand (25af) des Befestigungsfensters (25a) ausgebildet ist.

4. Einsteckschloss nach Anspruch 3,
**dadurch gekennzeichnet,**
**dass** zwei entlang der Querrichtung sich erstreckende gegenüberliegende Randbereiche des Befestigungsfensters (25a) als Befestigungsränder (25af) des Befestigungsfensters (25a) ausgebildet sind.

5. Einsteckschloss nach einem der vorangehenden Ansprüche,
**dadurch gekennzeichnet,**
**dass** mindestens ein Abschnitt eines entlang der Querrichtung sich erstreckenden Randbereichs des Befestigungselements (25e) als Befestigungsrand (25ef) des Befestigungselements (25e) ausgebildet ist.

6. Einsteckschloss nach Anspruch 5,
**dadurch gekennzeichnet,**
**dass** zwei entlang der Querrichtung sich erstreckende gegenüberliegende Randbereiche des Befestigungselements (25e) als Befestigungsränder (25ef) des Befestigungselements (25e) ausgebildet sind.

7. Einsteckschloss nach einem der vorangehenden Ansprüche,
**dadurch gekennzeichnet,**
**dass** der Befestigungsrand (25af) des Befestigungsfensters (25a) an einer Stirnseite eines Innenrands des Befestigungsfensters (25a) und/oder auf der Oberseite im Bereich des Befestigungsfensters (25a) ausgebildet ist.

8. Einsteckschloss nach einem der vorangehenden Ansprüche,
**dadurch gekennzeichnet,**
**dass** der Befestigungsrand (25ef) des Befestigungselements (25e) an einer Stirnseite eines Außenrands des Befestigungselements (25e) und/oder auf der Unterseite im Bereich eines Außenrands des Befestigungselements (25e) ausgebildet ist.

9. Einsteckschloss nach einem der vorangehenden Ansprüche,
**dadurch gekennzeichnet,**
**dass** der Befestigungsrand (25af) des Befestigungsfensters (25a) und der Befestigungsrand (25ef) des Befestigungselements (25e) zueinander komplementär ausgebildet sind.

10. Einsteckschloss nach einem der vorangehenden Ansprüche,
**dadurch gekennzeichnet,**
**dass** der Befestigungsrand (25af) des Befestigungsfensters (25a) und/oder der Befestigungsrand (25ef) des Befestigungselements (25e) eine Struktur mit Erhebungen und Vertiefungen und/oder eine Rillenstruktur und/oder eine Zahnstruktur und/oder eine Wellenstruktur aufweisen bzw. aufweist.

11. Einsteckschloss nach einem der vorangehenden Ansprüche,
**dadurch gekennzeichnet,**
**dass** das Befestigungsfenster (25a) quadratischen oder rechteckigen Öffnungsquerschnitt aufweist.

12. Einsteckschloss nach einem der vorangehenden Ansprüche,
**dadurch gekennzeichnet,**
**dass** das Befestigungselement (25e) einen plattenförmigen Körper (25ep) mit quadratischem oder rechteckigem Grundriss aufweist.

13. Einsteckschloss nach einem der vorangehenden Ansprüche, wobei die Tür als zweiflügelige Tür mit einem Passivflügel (2) und einem Aktivflügel (1) ausgebildet ist,
**dadurch gekennzeichnet,**
**dass** das Einsteckschloss (20) als ein Passivflügelschloss (20) ausgebildet ist, das in dem Passivflügel (2) montierbar ist und mit einem in dem Aktivflügel (1) montierbaren Aktivflügel (10) zusammenwirkt, oder dass das Einsteckschloss als Aktivflügelschloss (10) ausgebildet ist, das in einem Aktivflügel (1) der Tür montierbar ist.

14. Einsteckschloss nach Anspruch 13,
**dadurch gekennzeichnet,**
**dass** das Passivflügelschloss (20) eine Schlossfallenaufnahmeausnehmung (21b) zur Aufnahme einer Schlossfalle (11b) des Aktivflügelschlosses (10) und/oder eine Riegelaufnahmeausnehmung (21c) zur Aufnahme eines Riegels (11c) des Aktivflügelschlosses (10) aufweist.

15. Einsteckschloss nach Anspruch 14,
**dadurch gekennzeichnet,**
**dass** der Schlossfallenaufnahmeausnehmung (21b) und/oder der Riegelaufnahmeausnehmung (21c) ein im Schlosskasten (21) des Passivflügelschlosses (20) gelagerter Schlossfallenausheber (210b) bzw. ein im Schlosskasten (21) des Passivflügelschlosses (20) gelagerter Riegelausnehmer (210c) zugeordnet ist.

## Claims

1. Mortice lock for a door of a building, having a fixed door frame (4) and at least one door leaf (1, 2) rotatably mounted therein, wherein the mortice lock can be fitted in the door leaf,
wherein the mortice lock (20) comprises:
- a lock case (21) having a lock mechanism mounted therein, having a lock follower (21a) for connecting an actuating handle (29),
- a forend plate (22) which closes off the lock case (21) on its end face and which has an upper forend plate portion (22o) protruding upwards beyond the lock case (21), said forend plate portion (22o) having a lock case fastening device (25), and a lower forend plate portion (22u) projecting downwards beyond the lock case, said lower forend plate portion (22u) having a lock case fastening device (25),
**characterised in that**
the mortice lock is adjustable in the door leaf in the transverse direction, i.e. perpendicularly to the door leaf plane, by it being provided that a fastening window (25a) is formed in the lower forend plate portion (22u) and/or in the upper forend plate portion (22o), a fastening element (25e) being insertable into said fastening window (25a) in the transverse direction relative to the lock case, i.e. perpendicularly to the door leaf plane, in a variably positionable manner, in such a manner that a fastening edge (25ef) of the fastening element (25e) co-operates positively and/or frictionally with a fastening edge (25af) of the fastening window (25a) and, here, the fastening element (25e) can be fixed by a fastening screw (25s) which can be screwed into the end face of the leaf.

2. Mortice lock according to claim 1,
**characterised in that**
the fastening element (25e) has a recess or a through hole through which the fastening screw (25s) engages, wherein, in the fixing position, the head of the fastening screw (25s) is supported on the upper side of the fastening element (25e).

3. Mortice lock according to one of the preceding claims,
**characterised in that**
at least one portion of an edge region of the fastening window (25a), said edge region extending along the transverse direction, is formed as a fastening edge (25af) of the fastening window (25a).

4. Mortice lock according to claim 3,
**characterised in that**
two opposite edge regions of the fastening window (25a), said edge regions extending along the transverse direction, are formed as fastening edges (25af) of the fastening window (25a).

5. Mortice lock according to one of the preceding claims,
**characterised in that**
at least one portion of an edge region of the fastening element (25e), said edge region extending along the transverse direction, is formed as a fastening edge (25ef) of the fastening element (25e).

6. Mortice lock according to claim 5,
**characterised in that**
two opposite edge regions of the fastening element (25e), said edge regions extending along the transverse direction, are formed as fastening edges (25ef) of the fastening element (25e).

7. Mortice lock according to one of the preceding claims,
**characterised in that**
the fastening edge (25af) of the fastening window (25a) is formed on an end face of an inner edge of the fastening window (25a) and/or on the upper side in the region of the fastening window (25a).

8. Mortice lock according to one of the preceding claims,
**characterised in that**
the fastening edge (25ef) of the fastening element (25e) is formed on an end face of an outer edge of the fastening element (25e) and/or on the lower side in the region of an outer edge of the fastening element (25e).

9. Mortice lock according to one of the preceding claims,
**characterised in that**
the fastening edge (25af) of the fastening window (25a) and the fastening edge (25ef) of the fastening element (25e) are formed to be complementary to each other.

10. Mortice lock according to one of the preceding claims,
**characterised in that**
the fastening edge (25af) of the fastening window (25a) and/or the fastening edge (25ef) of the fastening element (25e) have or has a structure having elevations and depressions and/or a groove structure and/or a tooth structure and/or a wave structure.

11. Mortice lock according to one of the preceding claims,
**characterised in that**
the fastening window (25a) has a square or rectangular opening cross-section.

12. Mortice lock according to one of the preceding claims,
**characterised in that**
the fastening element (25e) has a plate-shaped body (25ep) having a square or rectangular layout.

13. Mortice lock according to one of the preceding claims, wherein the door is formed as a two-leaf door having a passive leaf (2) and an active leaf (1),
**characterised in that**
the mortice lock (20) is formed as a passive leaf lock (20) which can be fitted in the passive leaf (2) and co-operates with an active leaf (10) which can be fitted in the active leaf (1), or the mortice lock is formed as an active leaf lock (10) which can be fitted in an active leaf (1) of the door.

14. Mortice lock according to claim 13,
**characterised in that**
the passive leaf lock (20) has a latch receiving cavity (21b) for receiving a latch (11b) of the active leaf lock (10) and/or a bolt receiving cavity (21c) for receiving a bolt (11c) of the active leaf lock (10).

15. Mortice lock according to claim 14,
**characterised in that**
a latch ejector (210b) mounted in the lock case (21) of the passive leaf lock (20) or a bolt ejector (210c) mounted in the lock case (21) of the passive leaf lock (20) is assigned to the latch receiving cavity (21b) and/or the bolt receiving cavity (21c).

## Revendications

1. Serrure encastrée pour une porte d'un immeuble avec un cadre de porte fixe (4) et au moins un battant de porte (1, 2) logé de manière rotative à l'intérieur, la serrure encastrée pouvant être montée dans le battant de porte, la serrure encastrée (20) comprenant :
- un boîtier de serrure (21) avec un mécanisme de serrure logé à l'intérieur avec un fouillot (21a) pour le raccordement d'une poignée d'actionnement (29),
- une têtière (22), qui fermer le boîtier de serrure (21) sur son côté frontal et qui comprend une portion de têtière supérieure (22o) dépassant du boîtier de serrure (21) vers le haut, avec un dispositif de fixation de boîtier de serrure (25) et une portion de têtière inférieure (22u) dépassant du boîtier de serrure (21) vers le bas, avec un dispositif de fixation de boîtier de serrure (25),
**caractérisée en ce que**
la serrure encastrée peut être ajustée dans le battant de porte dans la direction transversale, c'est-à-dire perpendiculairement au plan du battant de porte, car il est prévu que, dans la portion de têtière inférieure (22u) et/ou dans portion de têtière supérieure (22o), une fenêtre de fixation (25a) soit réalisée, dans laquelle un élément de fixation (25e) peut être inséré dans la direction transversale par rapport au boîtier de serrure, c'est-à-dire perpendiculairement au plan du battant de porte, avec un positionnement variable, de façon à ce qu'un bord de fixation (25ef) de l'élément de fixation (25e) interagisse par complémentarité de forme et/ou par force avec un bord de fixation (25af) de la fenêtre de fixation (25a) et à ce que l'élément de fixation (25e) puisse ainsi être fixé à l'aide d'une vis de fixation (25s) pouvant être vissée dans le côté frontal du battant.

2. Serrure encastrée selon la revendication 1,
**caractérisée en ce que**
l'élément de fixation (25e) comprend un évidement ou un trou de passage à travers lequel passe la vis de fixation (25s), la tête de la vis de fixation (25s) étant appuyée, dans la position de fixation, contre le côté supérieur de l'élément de fixation (25e).

3. Serrure encastrée selon l'une des revendications précédentes,
**caractérisée en ce que**
au moins une portion d'une zone de bord de la fenêtre de fixation (25a), qui s'étend le long de la direction transversale, est conçue comme un bord de fixation (25af) de la fenêtre de fixation (25a).

4. Serrure encastrée selon la revendication 3,
**caractérisée en ce que**
deux zones de bords opposées de la fenêtre de fixation (25a), qui s'étendent le long de la direction transversale, sont conçus comme des bords de fixation (25af) de la fenêtre de fixation (25a).

5. Serrure encastrée selon l'une des revendications précédentes,
**caractérisée en ce que**
au moins une portion d'une zone de bord de l'élément de fixation (25e), qui s'étend le long de la direction transversale, est conçue comme un bord de fixation (25ef) de l'élément de fixation (25e).

6. Serrure encastrée selon la revendication 5,
**caractérisée en ce que**
deux zones de bords opposées de l'élément de fixation (25e), qui s'étendent le long de la direction transversale, sont conçus comme des bords de fixation (25ef) de l'élément de fixation (25e).

7. Serrure encastrée selon l'une des revendications précédentes,
**caractérisée en ce que**
le bord de fixation (25af) de la fenêtre de fixation (25a) est réalisé au niveau d'un côté frontal d'un bord intérieur de la fenêtre de fixation (25a) et/ou sur le côté supérieur au niveau de la fenêtre de fixation (25a).

8. Serrure encastrée selon l'une des revendications précédentes,
**caractérisée en ce que**
le bord de fixation (25ef) de l'élément de fixation (25e) est réalisé au niveau d'un côté frontal d'un bord extérieur de l'élément de fixation (25e) et/ou sur le côté inférieur au niveau d'un bord extérieur de l'élément de fixation (25e).

9. Serrure encastrée selon l'une des revendications précédentes, **caractérisée en ce que**
le bord de fixation (25af) de la fenêtre de fixation (25a) et le bord de fixation (25ef) de l'élément de fixation (25e) sont conçus de façon à être complémentaires entre eux.

10. Serrure encastrée selon l'une des revendications précédentes,
**caractérisée en ce que**
le bord de fixation (25af) de la fenêtre de fixation (25a) et/ou le bord de fixation (25ef) de l'élément de fixation (25e) présentent une structure avec des bossages et des creux et/ou une structure à rainures et/ou une structure dentée et/ou une structure ondulée.

11. Serrure encastrée selon l'une des revendications précédentes,
**caractérisée en ce que**
la fenêtre de fixation (25a) présente une section d'ouverture carrée ou rectangulaire.

12. Serrure encastrée selon l'une des revendications précédentes,
**caractérisée en ce que**
l'élément de fixation (25e) comprend un corps en forme de plaque (25ep) avec un contour carré ou rectangulaire.

13. Serrure encastrée selon l'une des revendications précédentes, la porte étant conçue comme une porte à deux battants avec un battant passif (2) et un battant actif (1),
**caractérisée en ce que**
la serrure encastrée (20) est conçue comme une serrure de battant passif (20) qui peut être montée dans le battant passif (2) et qui interagit avec un battant actif (10) pouvant être monté dans le battant actif (1) ou **en ce que** la serrure encastrée est conçue comme une serrure de battant actif (10) qui peut être montée dans un battant actif (1) de la porte.

14. Serrure encastrée selon la revendication 13,
**caractérisée en ce que**
la serrure de battant passif (20) comprend un évidement de logement de pêne demi-tour (21b) pour le logement d'un pêne demi-tour (11b) de la serrure de battant actif (10) et/ou un évidement de logement de pêne dormant (21c) pour le logement d'un pêne dormant (11c) de la serrure de battant actif (10).

15. Serrure encastrée selon la revendication 14,
**caractérisée en ce que**
à l'évidement de logement de pêne demi-tour (21b) et/ou à l'évidement de logement de pêne dormant (21c) correspond un dispositif de levage de pêne demi-tour (210b), logé dans le boîtier de serrure (21) de la serrure de battant passif (20) ou un dispositif d'extraction de pêne dormant (210c), logé dans le boîtier de serrure (21) de la serrure de battant passif (20).
